# EUROPÄISCHE PATENTSCHRIFT

(11) **EP 1 105 675 B1**
(45) Veröffentlichungstag und Bekanntmachung des Hinweises auf die Patenterteilung: **12.06.2002**
(21) Anmeldenummer: 99952292.3
(22) Anmeldetag: 05.08.1999
(51) Int. Cl.: F22B 37/32

(54) **ABSCHEIDER FÜR EINE WASSER-DAMPF-TRENNEINRICHTUNG**
SEPARATOR FOR A WATER-STEAM SEPARATING DEVICE
SEPARATEUR DESTINE A UN DISPOSITIF SEPARATEUR D'EAU ET DE VAPEUR

(30) Priorität: 17.08.1998 DE 19837250
(43) Veröffentlichungstag der Anmeldung: 13.06.2001
(73) Patentinhaber: SIEMENS AKTIENGESELLSCHAFT, 80333 München (DE)
(72) Erfinder: SCHMIDT, Holger, D-91052 Erlangen (DE); WITTCHOW, Eberhard, D-91054 Erlangen (DE)
(86) Internationale Anmeldenummer: DE9902434
(87) Internationale Veröffentlichungsnummer: WO0011401

(56) Entgegenhaltungen:
- EP-A- 0 848 208
- DE-A- 4 140 788
- GB-A- 1 164 996

## Beschreibung

Die Erfindung bezieht sich auf einen Abscheider zur Trennung von Wasser und Dampf, mit einem dampfseitigen Austrittsrohr und mit einem wasserseitigen Austrittsrohr sowie mit einem Abscheideraum zwischen einer Anzahl von Eintrittsrohren und einem dem wasserseitigen Austrittsrohr vorgelagerten Drallbrecher. Sie bezieht sich weiter auf eine Wasser-Dampf-Trenneinrichtung, insbesondere für einen Durchlaufdampferzeuger, mit mindestens einem derartigen Abscheider, der mit einem Wassersammelgefäß verbunden ist.

Aus DAS 1 081 474 ist ein Fliehkraft-Wasserabscheider bekannt, bei dem das Verhältnis Durchmesser zu Höhe etwa 1:6 und mehr betragen soll. Weiterhin ist aus dem Artikel von Jürgen Vollrath: Dampfabscheidung bei Siedewasser- und Siedeüberhitzerreaktoren, aus Technische Überwachung 9 (1968), Nr. 2, Seiten 46 bis 50, bekannt, ein Verhältnis des Durchmessers von 52% eines dampfseitigen Austrittsrohrs eines Abscheiders zu dem Innendurchmesser des Abscheiders zu wählen. Weiterhin ist aus JP 1-31 23 04 A eine Wasser-Dampf-Trenneinrichtung bekannt, bei der ein wasserseitig mit dem Abscheider verbundenes Wassersammelgefäß in einer vertikalen Höhe angeordnet wird, die sich durch die vertikale Höhe des Abscheiders bestimmt. Ein Abscheider der gattungsmäßigen Art ist beispielsweise aus der GB-A-1164996 bekannt.

Ein aus der DE 42 42 144 A1 bekannter Abscheider wird üblicherweise im Verdampfungssystem eines Dampferzeugers, insbesondere eines Durchlaufdampferzeugers, eingesetzt. Je nach Dampferzeugerleistung sind dabei häufig mehrere parallel angeordnete Abscheider innerhalb einer Wasser-Dampf-Trenneinrichtung mit einem gemeinsamen Wassersammelgefäß verbunden. Insbesondere beim Anfahrbetrieb eines derartigen Durchlaufdampferzeugers fallen im allgemeinen im Verdampfungssystem große Mengen Wasser an. Der oder jeder Abscheider dient dabei zur Trennung von Wasser und Dampf, wobei das Wasser in den Verdampferkreislauf zurückgeführt und der Dampf möglichst frei von Wassertropfen in einen Überhitzer geleitet wird.

Da ein Durchlaufdampferzeuger im Gegensatz zu einem Naturumlaufdampferzeuger keiner Druckbegrenzung unterliegt und somit Frischdampfdrücke weit über dem kritischen Druck von Wasser (pₖᵣᵢₜ = 221 bar) möglich sind, können moderne Dampfkraftwerke mit hohen Dampfdrücken von 250 bis 300 bar betrieben werden. Hohe Frischdampfdrücke sind erforderlich, um hohe thermische Wirkungsgrade und damit niedrige Kohlendioxid-Emissionen zu erzielen. Ein besonderes Problem ist dabei die Auslegung der druckführenden Teile, da derart hohe Dampfdrücke zu großen Wanddicken führen, die wiederum die Temperaturtransienten wesentlich reduzieren können.

In einem Durchlaufdampferzeuger sind davon insbesondere die Abscheider betroffen, da diese bei Laständerungen im Gleitdruckbetrieb, bei dem sich linear mit der Last der Dampfdruck und damit auch die Siedetemperatur in dem oder jedem Abscheider ändert, erheblichen Temperaturänderungen unterworfen sind. Dadurch ist beim Anfahren und bei Laständerungen die zulässige Temperaturänderungsgeschwindigkeit stark begrenzt. Dies wiederum kann zu unerwünscht langen Anfahrzeiten mit entsprechend hohen Anfahrverlusten und zu einer geringen Laständerungsgeschwindigkeit führen, was wiederum die besonders hohe Flexibilität des Durchlaufdampferzeugers zumindest beim Betrieb mit hohen Dampfdrücken einschränkt.

Der Erfindung liegt daher die Aufgabe zugrunde, einen Abscheider für eine Wasser-Dampf-Trenneinrichtung anzugeben, der bei gleichzeitig niedrigem Druckverlust und hohem Abscheidegrad sowie möglichst geringer Wanddicke besonders wärmeelastisch ist. Desweiteren soll ein geeignetes Verfahren zum Betrieb einer eine Anzahl derartiger Abscheider aufweisende Wasser-Dampf-Trenneinrichtung für einen Durchlaufdampferzeuger angegeben werden.

Bezüglich des Abscheiders wird die Aufgabe erfindungsgemäß gelöst durch die Merkmale des Anspruches 1. Dazu beträgt die Länge dessen Abscheideraums mindestens das 5-fache dessen Innendurchmessers. Dabei ist die Länge des Abscheideraums definiert durch den Abstand zwischen der durch die Eintrittsrohre des Abscheiders bestimmten Eintrittsebene und der Oberkante des darunterliegenden Drallbrechers. Das Verhältnis des Gesamtströmungsquerschnitts der Eintrittsrohre zum Quadrat des Innendurchmessers des Abscheideraums liegt dabei zwischen 0,2 und 0,3.

Die Erfindung geht dabei von der Erkenntnis aus, daß in überraschender Weise bei einem Abscheider, insbesondere bei einem Zyklonabscheider, mit einem Drallbrecher der Druckverlust im Abscheideraum vergleichsweise hoch ist, während durch das dampfseitige Austrittsrohr verursachte Druckverluste eher niedrig sind. Während dieses Verhalten in der Literatur nicht wiedergegeben ist, konnte dagegen bei einem Zyklonabscheider ohne Drallbrecher rechnerisch bestätigt werden, daß dort die wesentlichen Druckverluste beim Eintritt in das dampfseitige Austrittsrohr und im Austrittsrohr selbst auftreten, während die Druckverluste im Abscheideraum nur niedrig sind.

Ausgehend von dieser Erkenntnis geht die Erfindung von der Überlegung aus, daß durch eine gezielte konstruktive Ausbildung des Abscheiders die Druckverlustanteile in verschiedenen Abschnitten des Abscheiders derart aufeinander abstimmbar sind, daß deren Summe bei hohem Mediumdurchsatz und effektiver Abscheidewirkung ein Minimum erreicht. Dabei setzt sich der Druckverlust aus einem Eintrittsdruckverlustanteil und aus einem Reibungsdruckverlustanteil bei der Abwärts- und Aufwärtsströmung des in den Abscheider eintretenden Wasser-Dampf-Gemisches sowie aus dem Umlenkdruckverlustanteil von der Abwärts- in die Aufwärtsströmung und aus dem Eintrittsdruckverlustanteil in das dampfseitige Austrittsrohr zusammen.

Beim Betrieb des Abscheiders wird selbst bei einer hohen Massenstromdichte des in diesen eintretenden Mediums von M > 800kg/m²s ein besonders geringer Druckverlust bei gleichzeitig guter Abscheidewirkung erreicht. Die Massenstromdichte ist dabei definiert als der Durchsatz in [kg/s] dividiert durch die durch den Innendurchmesser in [m] des Abscheiders und somit dessen Abscheideraums bestimmte Querschnittsfläche in [m²].

Weiterhin wird ein möglichst niedriger Druckverlust bei einem gleichzeitig möglichst hohen Abscheidegrad dadurch erzielt, daß die durch die Summe der Querschnittsflächen oder Strömungsquerschnitte der Eintrittsrohre bestimmte Gesamtquerschnittsfläche F [m²] mit dem Innendurchmesser DI [m] des Abscheiders bzw. dessen Abscheideraums gemäß der Beziehung F = K · DI² eingestellt ist, wobei K = 0,2 bis 0,3, vorzugsweise K = 0,21 bis 0,26 ist. Dabei beträgt der Innendurchmesser DA [m] des dampfseitigen Austrittsrohres vorzugsweise 40% bis 60% des Innendurchmessers des Abscheiders.

Bezüglich der Anordnung einer Anzahl derartiger Abscheider innerhalb einer Wasser-Dampf-Trenneinrichtung, bei der z.B. drei oder vier Abscheider wasserseitig mit dem gemeinsamen Wassersammelgefäß verbunden sind, wird dieser besonders niedrige Druckverlust bei gleichzeitig hohem Abscheidegrad auch bei einer hohen Massenstromdichte des Mediums von mehr als 800 kg/m²s noch vorteilhaft dadurch unterstützt, daß das Oberende des Wassersammelgefäßes die Hälfte der axialen Ausdehnung des Abscheiders nicht überragt. Bezogen auf das wasserseitige Unterende des Abscheiders sollte dabei das Oberende oder die Oberkante des Wassersammelgefäßes unterhalb der halben Länge des Abscheiders liegen.

Bezüglich des Verfahrens wird die genannte Aufgabe erfindungsgemäß gelöst durch die Merkmale des Anspruchs 4. Danach werden besonders vorteilhafte Ergebnisse bei einem Durchlaufdampferzeuger mit mindestens einem Abscheider erzielt, wenn der Durchsatz durch den Abscheider bei Vollast des Durchlaufdampferzeugers auf mehr als das 630-fache des Quadrats des Innendurchmessers des Abscheideraums eingestellt ist.

Ausführungsbeispiele der Erfindung werden anhand einer Zeichnung näher erläutert. Darin zeigen:
- FIG 1a: einen Abscheider mit Drallbrecher im Längsschnitt,
- FIG 1b: den Abscheider gemäß FIG 1 im Querschnitt, und
- FIG 2: eine Wasser-Dampf-Trenneinrichtung mit einem Abscheider gemäß FIG 1 mit wasserseitig angeschlossenem Wassersammelgefäß.

Einander entsprechende Teile sind in beiden Figuren mit den gleichen Bezugszeichen versehen.

FIG 1 zeigt einen Abscheider oder Zyklonabscheider 1 im Längsschnitt (FIG 1a), dessen Querschnitt in FIG 1b dargestellt ist. Der Abscheider 1 weist ein oberes dampfseitiges Austrittsrohr 2 und ein unteres wasserseitiges Austrittsrohr 3 auf. Unterhalb des dampfseitigen Austrittsrohrs 2 sind in einer in der Nähe dessen Eintrittsöffnung 4 liegender Einström- oder Eintrittsebene E am Umfang des Abscheiders 1 verteilt abgeordnete Eintrittsrohre 5 für ein in Wasser W und Dampf D zu trennendes Wasser-Dampf-Gemisch WD vorgesehen. Dabei sind die Eintrittsrohre 5 einerseits unter einem Winkel α zur Waagerechten oder Horizontalen H geneigt und andererseits tangential verlaufend angeordnet. Unterhalb der Eintrittsebene E der Eintrittsrohre 5 sind Tragpratzen 7 an der Wandung 8 des Abscheiders 1 angebracht, die diesen in seiner Aufstellungsposition halten.

Durch diese Anordnung der Eintrittsrohre 5 wird das in den Abscheider 1 einströmende Wasser-Dampf-Gemisch WD einerseits nach unten zum Bodenbereich 6 des Abscheiders 1 hin geführt und andererseits dabei mit einem Drall versehen. Die Trennung von Wasser W und Dampf D erfolgt dabei durch Fliehkraft, wobei der Dampf D zentral nach oben und das Wasser nach unten abgeführt wird. Zur Brechung des Dralls im über das Austrittsrohr 3 abströmenden Wassers W ist im Bodenbereich 6 des Abscheiders 1 ein Drallbrecher 9 vorgesehen. Dieser verhindert ein Mitreißen von Dampf D in das Austrittsrohr 3 und behindert eine Förderung von bereits abgeschiedenem Wasser W zurück in den Abscheider 1, d.h. einen Rückfluß in dessen Abscheideraum 10.

Zur Erzielung einer möglichst geringen Wanddicke d der Wandung 8 des Abscheiders 1 bei gleichzeitig hohem Abscheidegrad beträgt die Länge A des zwischen der Eintrittsebene E und der Oberkante B des Drallbrechers 7 definierten Abscheideraums 10 des Abscheiders 1 mindestens das 5-fache des Innendurchmessers DI des Abscheiders 1. Desweiteren beträgt das Verhältnis K zwischen dem Gesamtquerschnitt F der Eintrittsrohre 5 und dem Quadrat des Innendurchmessers DI des Abscheiders 1 und damit des Abscheideraums 10 zwischen 0,2 und 0,3, vorzugsweise zwischen 0,21 und 0,26. Dabei ist der Gesamtquerschnitt F durch die Summe der einzelnen Strömungsquerschnitte f₁ bis fₙ - mit im Ausführungsbeispiel n = 4 - bestimmt. Ferner weist das dampfseitige Austrittsrohr 2 zweckmäßigerweise einen Innendurchmesser DA auf, der zwischen 40% und 60% des Innendurchmessers DI des Abscheideraums 10 beträgt. Hinsichtlich des Gesamtquerschnitts F [m²] und des Innendurchmessers DI [m] des Abscheiders 1 oder Abscheideraums 10 sowie des Innendurchmessers DA [m] des dampfseitigen Austrittsrohrs 2 gelten somit vorzugsweise folgende Abmessungsrelationen:${\text{F =K · DI}}^{\text{2}} \text{, mit K = 0,21 bis 0,26}$$\text{DA = (0,5 ± 0,1) · DI,}$ und$\text{A ≥ 5 · DI.}$

FIG 2 zeigt eine Wasser-Dampf-Trenneinrichtung 11 eines Durchlaufdampferzeugers, von dem lediglich dessen Verdampfer 12 und dessen Überhitzer 13 schematisch dargestellt sind. Die Wasser-Dampf-Trenneinrichtung 11 umfaßt einen oder mehrere Abscheider 1 gemäß FIG 1. Der oder jeder Abscheider 1 ist wasserseitig über eine an dessen Austrittrohr 3 angeschlossene Verbindungsleitung 14 mit einem Wassersammelgefäß 15 verbunden. Die Einführung der Verbindungsleitung 14 vom Abscheider 1 in das Wassersammelgefäß 15 erfolgt dabei zweckmäßigerweise unterhalb dessen Wasserstandes WS, so daß eine ruhige Wasseroberfläche sichergestellt ist.

Innerhalb der Wasser-Dampf-Trenneinrichtung 11 sind dabei vorzugsweise der oder jeder Abscheider 1 und das Wassersammelgefäß 15 derart zueinander angeordnet, daß dessen Oberende oder Oberkante OK maximal die halbe Länge L des Abscheiders 1 erreicht. Dabei ist die Länge L gemessen zwischen dem Oberende OE und dem Unterende UE des Abscheiders 1. Die halbe Länge (1/2 L) ist auf dessen Unterende UE bezogen und somit von dort aus gemessen.

Beim Betrieb der Wasser-Dampf-Trenneinrichtung 11 des Durchlaufdampferzeugers strömt das in dessen Verdampfer 12 erzeugte Wasser-Dampf-Gemisch WD über die Eintrittsrohre 5 in den Abscheider 1 ein und wird dort aufgrund der zumindest annähernd tangentialen Einströmung mit einem Drall versetzt. Infolge der dadurch bedingten Fliehkraft werden Wasser W und Dampf D voneinander getrennt. Der abgetrennte Dampf D strömt über das dampfseitige Austrittsrohr 2 und eine mit diesem verbundene Dampfleitung 16 in den Überhitzer 13 des Durchlaufdampferzeugers 13, während das abgetrennte Wasser W über den Drallbrecher 9 und die Verbindungsleitung 14 in das Wassersammelgefäß 15 abfließt. Dabei ist der auf den Vollastbetrieb des Durchlaufdampferzeugers bezogene Durchsatz M[kg/s] durch den Abscheider 1 bezogen auf den Innendurchmesser DI des Abscheideraums 10 gemäß der Beziehung M ≥ 630 · DI² eingestellt.

Mit einem konstruktiv derart ausgebildeten Abscheider 1 und dessen Anordnung innerhalb der Wasser-Dampf-Trenneinrichtung 11 des Durchlaufdampferzeugers können Dampf- oder Frischdampfdrücke von 250 bis 300 bar bei gleichzeitig geringem Druckverlust und hohem Mediumdurchsatz sowie besonders effektiver Abscheidung realisiert werden. Insgesamt wird bei einem mit einer derartigen Trenneinrichtung 11 betriebenen Dampfkraftwerk ein besonders hoher Wirkungsgrad erzielt.

## Patentansprüche

1. Abscheider zur Trennung von Wasser und Dampf, mit einem dampfseitigen Austrittsrohr (2) und mit einem wasserseitigen Austrittsrohr (3) sowie mit einem Abscheideraum (10) zwischen einer Anzahl von Eintrittsrohren (5) und einem dem wasserseitigen Austrittsrohr (3) vorgelagerten Drallbrecher (9),
**dadurch gekennzeichnet, daß** die
Länge (A) des Abscheideraums (10) mindestens das fünffache dessen Innendurchmessers (DI) beträgt, und daß das Verhältnis K des Gesamtströmungsquerschnitts (F [m²]) der Eintrittsrohre (5) zum Quadrat des Innendurchmessers (DI [m]) des Abscheideraums (10) zwischen 0,2 und 0,3 beträgt.

2. Abscheider nach Anspruch 1,
**dadurch gekennzeichnet, daß** das dampfseitige Austrittsrohr (2) einen Innendurchmesser (DA) aufweist, der 40% bis 60% des Innendurchmessers (DI) des Abscheideraums (10) beträgt.

3. Wasser-Dampf-Trenneinrichtung mit mindestens einem Abscheider nach Anspruch 1 oder 2, und mit einem wasserseitig mit dem Abscheider (1) verbundenen Wassersammelgefäß (15), dessen Oberende (OK) unterhalb der halben Länge (L) des Abscheiders (1) - gerechnet von dessen wasserseitigem Unterende (UE) - liegt.

4. Verfahren zum Betreiben einer Wasser-Dampf-Trenneinrichtung mit mindestens einem Abscheider (1) gemäß Anspruch 1 oder 2 für einen Durchlaufdampferzeuger, bei dem der Durchsatz M [Kg/s] durch den Abscheider (1) bei Vollast des Durchlaufdampferzeugers mit dem Innendurchmesser (DI[m]) des Abscheideraums (10) im Zusammenhang M ≥ 630 · DI² steht.

## Claims

1. Separator for separating water and steam, having a steam-side outlet conduit (2) and having a water-side outlet conduit (3) and having a separating chamber (10) between a number of inlet conduits (5) and a swirl breaker (9) arranged upstream of the water-side outlet conduit (3), **characterized in that** the length (A) of the separating chamber (10) is at least five times the internal diameter (DI) of said chamber, and **in that** the ratio K of the overall flow cross section (F [m²]) of the inlet conduits (5) to the square of the internal diameter (DI [m]) of the separating chamber (10) is between 0.2 and 0.3.

2. Separator according to Claim 1, **characterized in that** the steam-side outlet conduit (2) has an internal diameter (DA) which is 40% to 60% of the internal diameter (DI) of the separating chamber (10).

3. Water/steam separating apparatus having at least one separator according to Claim 1 or 2, and having a water-collecting tank (15) which is connected to the separator (1) on the water side and of which the top end (OK) is located beneath halfway along the length (L) of the separator (1) - calculated from the water-side, bottom end (UE) of the same.

4. Method of operating a water/steam separating apparatus having at least one separator (1) for a continuous-flow steam generator, in which the throughput M [Kg/s] through the separator (1) at full load of the continuous-flow steam generator and the internal diameter (DI [m]) of the separating chamber (10) satisfy the relationship M ≥ 630 · DI².

## Revendications

1. Séparateur de séparation d'eau et de vapeur, comprenant un tuyau (2) de sortie du côté de la vapeur et un tuyau (3) de sortie du côté de l'eau, ainsi qu'une chambre (10) de séparateur entre un certain nombre de tuyaux (5) d'entrée et un briseur (9) de tourbillon monté en amont du tuyau (3) de sortie du côté de l'eau, **caractérisé en ce que** la longueur (A) de la chambre (10) du séparateur représente au moins cinq fois son diamètre (Dl) intérieur et **en ce que** le rapport K de la section (F [m²]) transversale totale du courant des tuyaux (5) d'entrée au carré du diamètre (Dl [m]) intérieur de la chambre (10) du séparateur est compris entre 0,2 et 0,3.

2. Séparateur suivant la revendication 1, **caractérisé en ce que** le tuyau (2) de sortie du côté de la vapeur a un diamètre (DA) intérieur qui représente de 40 % à. 60· % du diamètre (Dl) intérieur de la chambre (10) du séparateur.

3. Dispositif de séparation eau-vapeur, comprenant au moins un séparateur suivant la revendication 1 ou 2 et au moins un récipient (15) collecteur d'eau communiquant du côté de l'eau avec le séparateur (1) et dont l'extrémité (OK) supérieure est en-dessous de la demi-longueur (L) du séparateur (1), calculée à partir de son extrémité (UE) inférieure du côté de l'eau.

4. Procédé pour faire fonctionner un dispositif de séparation eau-vapeur, comprenant au moins un séparateur (1) suivant la revendication 1 ou 2 pour un générateur de vapeur à passage continu, dans lequel le débit M [Kg/s] dans le séparateur (1) est, en pleine charge du générateur de vapeur à passage continu, en relation avec le diamètre (Dl [m]) intérieur de la chambre (10) du séparateur suivant la relation M ≥ 630 · DI².
